# EUROPÄISCHE PATENTSCHRIFT

(11) **EP 1 030 747 B1**
(45) Veröffentlichungstag und Bekanntmachung des Hinweises auf die Patenterteilung: **26.11.2003**
(21) Anmeldenummer: 98962232.9
(22) Anmeldetag: 09.11.1998
(51) Int. Cl.: B21B 1/26, B21B 37/00, B21B 37/28

(54) **VERFAHREN UND EINRICHTUNG ZUM WARMWALZEN DÜNNER STAHLBÄNDER**
METHOD AND ASSEMBLY FOR HOT-ROLLING THIN STRIPS OF STEEL
PROCEDE ET INSTALLATION DE LAMINAGE A CHAUD DE MINCES BANDES D'ACIER

(30) Priorität: 10.11.1997 DE 19749614; 02.11.1998 DE 19850492
(43) Veröffentlichungstag der Anmeldung: 30.08.2000
(73) Patentinhaber: SIEMENS AKTIENGESELLSCHAFT, 80333 München (DE)
(72) Erfinder: KIRICZI, Sven, D-91052 Erlangen (DE)
(86) Internationale Anmeldenummer: DE9803275
(87) Internationale Veröffentlichungsnummer: WO99024180

(56) Entgegenhaltungen:
- EP-A- 0 306 076
- EP-A- 0 771 596
- WO-A-92/00817
- WO-A-93/00181
- WO-A-97/01401
- DE-A- 19 503 363
- SCHOENBECK J ET AL: "STAND DER ISP-TECHNOLOGIE UND NEUE ENTWICKLUNGEN" STAHL UND EISEN, Bd. 116, Nr. 11, 11. November 1996, Seiten 65-73, 158, XP000639880
- AUZINGER D ET AL: "NEUE ENTWICKLUNGEN BEI PROZESSMODELLEN FUER WERMBREITBANDSTRASSEN" STAHL UND EISEN, Bd. 116, Nr. 7, 15. Juli 1996, Seiten 59-65, 131, XP000629440
- PICHLER R ET AL: "ON-LINE OPTIMISATION OF THE ROLLING PROCESS - A CASE OF NEURAL NETWORKS" STEEL TIMES - INCORPORATING IRON & STEEL, Bd. 224, Nr. 9, September 1996, Seite 310/311 XP000633287

## Beschreibung

Die Erfindung betrifft ein Verfahren bzw. eine Einrichtung zum Warmwalzen dünner Stahlbänder mit einer Walzstraße mit zumindest einem Walzgerüst.

Zum Walzen dünner Stahlbänder werden Warm- und Kaltwalzstraßen eingesetzt, wobei die Kaltwalzstraßen den Warmwalzstraßen nachgeordnet sind.

Aus der EP 0 771 596 A1 ist eine Produktionsanlage zum kontinuierlichen oder diskontinuierlichen von Warmband bekannt, bei der mit einer ersten Walzgerüstegruppe Warmband bis zu einer Dicke von etwa 2,5 mm erzeugt wird. Mit einer Zwischenheizeinrichtung kann mittels einer zweiten Walzgruppe gegebenenfalls auch Warmband mit einer Dicke zwischen 0,5 mm und 2,0 mm mit austenitischem und/oder ferritischem Gefüge erzeugt werden. Dies ist aber nur dann möglich, wenn das Warmband zwischen den beiden Walzgerüstegruppen und zwischen den Gerüsten der zweiten Walzgerüstegruppe auf die richtige Temperatur eingestellt wird, was vergleichsweise aufwendig ist.

Schönbeck J. et al beschreiben in "Stand der ISP-Technologie und neue Entwicklungen", "Stahl und Eisen", Band 116, Nr. 11 vom 11. November 1996, ein Konzept zur Warmbandproduktion von Stahl. Dabei wird ein Verfahren zum Warmwalzen eines Stahlbands mittels einer Warmwalzstraße beschrieben, bei der vor dem Walzen des Stahlbands eine feste Voreinstellung der Warmwalzstraße erfolgt und das Stahlband mit einer Auslaufdicke von weniger als 0,75 mm aus dem letzten Walzgerüst der Warmwalzstraße ausläuft.

Gegenüber dem Stand der Technik ist es Aufgabe der Erfindung, die Kosten für das Walzen von dünnen Stahlbändern zu verringern bzw. zu optimieren.

Die Aufgabe wird erfindungsgemäß durch ein Verfahren gemäß Anspruch 1 bzw. eine Warmwalzstraße gemäß Anspruch 14 gelöst. Vorteilhafte Weiterbildungen des erfindungsgemäßen Verfahrens und der erfindungsgemäßen Warmwalzstraße sind in den Unteransprüchen 2 bis 13 bzw. 15 angegeben und anhand von Ausführungsbeispielen näher beschrieben.

Bei der Erfindung wird zum Warmwalzen eines dünnen Stahlbandes mittels einer Walzstraße mit zumindest einem Walzgerüst die Walzstraße derart eingestellt, daß das Stahlband mit einer Auslaufdicke, die kleiner ist als 0,75 mm, aus dem Walzgerüst ausläuft. Auf diese Weise ist es möglich, eine Kaltwalzstraße einzusparen. Dieses stellt einen enormen Kostenvorteil gegenüber bekannten Walzstraßen dar, die zumindest eine Warm- und eine Kaltwalzstraße umfassen. Entgegen der einhelligen Meinung der Fachwelt ist somit eine nachgeschaltete Kaltwalzstraße zum Walzen dünner Stahlbänder nicht notwendig. Neben der deutlichen Einsparung von Infrastrukturkosten durch den Wegfall einer Kaltwalzstraße werden zudem durch die Erfindung auch die Betriebskosten einer Walzstraße drastisch reduziert, da der mit dem Kaltwalzen verbundene Energieverbrauch eingespart wird. Ferner vereinfacht sich der Walzbetrieb.

In vorteilhafter Ausgestaltung der Erfindung ist die Auslaufdicke kleiner als 0,6 mm, was die Produktpalette der mit einer erfindungsgemäß ausgestalteten Walzstraße zu walzenden Stahlbänder noch einmal deutlich erhöht. In weiterhin vorteilhafter Ausgestaltung der Erfindung ist die Auslaufdicke größer als 0,5 mm. In weiterhin vorteilhafter Ausgestaltung der Erfindung ist die Auslaufdicke größer als 0,4 mm. In weiterhin vorteilhafter Ausgestaltung der Erfindung ist die Auslaufdicke größer als 0,3 mm. In weiterhin vorteilhafter Ausgestaltung der Erfindung ist die Einlaufdicke mit der das Stahlband in das Walzgerüst einläuft, größer als 1 mm. In weiterhin vorteilhafter Ausgestaltung der Erfindung weist die Walzstraße mehrere Walzgerüste auf, wobei die Einlaufdicke in das erste Walzgerüst einer Gruppe von Walzgerüsten größer als 1 mm, und daß die Auslaufdicke des Stahlbandes bei Auslauf aus dem letzten Walzgerüst dieser Gruppe kleiner als 0,75 mm, insbesondere kleiner als 0,6 mm, ist. In weiterhin vorteilhafter Ausgestaltung der Erfindung läuft das Stahlband mit einer Temperatur, die größer ist als 600°C, aus dem Walzgerüst aus. Auf diese Weise wird die Möglichkeit zur Einstellung eines gewünschten Gefüges im Stahlband gewährleistet. Dies gilt um so mehr bei einer weiterhin vorteilhaften Ausgestaltung der Erfindung, gemäß der das Stahlband mit einer Temperatur, die größer ist als 800°C oder 1000°C, aus dem Walzgerüst ausläuft. In weiterhin vorteilhafter Ausgestaltung der Erfindung wird die Walzstraße vor dem Walzen des Stahlbandes voreingestellt, wobei die Voreinstellung der Walzstraße in Abhängigkeit von Sollwerten für Profil und/oder Planheit für Walzgerüste der Walzstraße erfolgt, wobei die Berücksichtigung des Profils besonders vorteilhaft ist.

In weiterhin vorteilhafter Ausgestaltung der Erfindung wird einer Zugregelung zur Regelung des Zuges zwischen den einzelnen Walzgerüsten ein zulässiger Geschwindigkeits-Grenzwert und/oder Zug-Grenzwert vorgegeben.

Weitere Vorteile und Einzelheiten ergeben sich aus der nachfolgenden Beschreibung von Ausführungsbeispielen der Erfindung. Im einzelnen zeigen:
- FIG 1: eine Walzstraße mit einem hierarchisch aufgebauten Steuerungskonzept,
- FIG 2: eine beispielhafte Ausgestaltung eines Optimierers zur Implementierung der Erfindung,
- FIG 3: ein weiteres Ausführungsbeispiel eines Optimierers zur Implementierung der Erfindung,
- FIG 4: das Zusammenwirken eines Optimierers mit einer Zugregelung und einer Voreinstellung, und
- FIG 5: eine Optimierung mittels genetischer Algorithmen.

FIG 1 zeigt eine mehrgerüstige Walzstraße 1 zum Walzen eines Stahlbandes 2. Zur Steuerung bzw. der Regelung der Walzstraße 1 ist ein Steuerungssystem 3 vorgesehen, das Stellwerte ST für die Stellglieder der Walzstraße 1, z.B. in Abhängigkeit von Bandparametern BP oder Gerüstparametern GP, ermittelt. Das Steuerungssystem 3 umfaßt eine Zugregelung und/oder eine Voreinstellung der Walzstraße 1. Eingangsgrößen in das Steuerungssysstem 3 sind u.a. Prozeßparameter VG, die Ausgangsgrößen einer Stichplanberechnung 4 sind. Zur Implementierung der Erfindung ist ein Optimierer 5 vorgesehen, der Ausgangsgrößen OA in Abhängigkeit von Eingangsgrößen OE ermittelt, die von der Stichplanberechnung 4 vorgegeben werden.

FIG 2 zeigt eine detaillierte Darstellung des Optimierers 5 mit seinen Eingangsgrößen OE und seinen Ausgangsgrößen OA. Dabei sind als Eingangsgrößen OE des Optimierers 5 Sollwerte PR*, PL* und DI* für das Profil, die Planheit und die Dicke des Metallbandes 2 bei Auslaufen aus der Walzstraße 1 vorgesehen. Ferner sind als Eingangsgrößen OE des Optimierers 5 Parameter MB des Stahlbandes vorgesehen. Diese Parameter MB des Stahlbandes können u.a. die geometrischen Abmessungen sowie die chemischen Eigenschaften und Gefügeeigenschaften des Stahlbandes bei Einlauf in die Walzstraße 1 umfassen. Die Kombination aus den Sollwerten PR* und DI* für Profil und Dicke, sowie der Parameter MB des Stahlbandes stellt eine besonders vorteilhafte Ausgestaltung der Eingangsgrößen OE des Optimierers 5 dar. In Abhängigkeit der Eingangsgrößen OE, ermittelt der Optimierer 5 Sollwerte PR$\frac{\text{*}}{\text{i}}$ und/oder PL$\frac{\text{*}}{\text{i}}$ für Profil und/oder Planheit hinter den einzelnen Gerüsten der Walzstraße 1. Es kann vorgesehen werden, daß nur Sollwerte PR$\frac{\text{*}}{\text{i}}$ und/oder PL$\frac{\text{*}}{\text{i}}$ für Profil und/oder Planheit des Stahlbandes 2 hinter den Walzgerüsten der Walzstraße ermittelt werden. Ferner umfassen die Ausgangsgrößen OA des Optimierers 5 einen Geschwindigkeits-Grenzwert VT und/oder einen Zug-Grenzwert σTᵢ für den Zug im Stahlband 2 hinter dem i-ten Walzgerüst. Der Geschwindigkeits-Grenzwert VT stellt eine Mindestgeschwindigkeit für das Stahlband bei Auslauf aus dem letzten Gerüst der Walzstraße 1 dar. Der Zug-Grenzwert σTᵢ stellt einen zulässigen Maximalwert für den Zug im Stahlband 2 hinter dem i-ten Walzgerüst dar.

Ferner ist vorgesehen, daß der Optimierer 5 den Reduktionsgrad ϕᵢ für die einzelnen i Walzgerüste ausgibt.

FIG 3 zeigt ein besonders vorteilhaftes alternatives Ausführungsbeispiel eines Optimierers. Dabei sind als zusätzliche Eingangsgrößen des Optimierers 6 Sollwerte GF* für die Material- bzw. Gefügeeigenschaften des aus der Walzstraße 1 auslaufenden Stahlbandes 2 vorgesehen. Diese können u.a. Zugfestigkeit und Härte des Stahlbandes 2 umfassen. Die Kombination aus den Sollwerten PR*, GF* und DI* für Profil, für die Material- bzw. Gefügeeigenschaften und die Dicke, sowie der Parameter MB des Stahlbandes stellt eine besonders vorteilhafte Ausgestaltung der Eingangsgrößen OE des Optimierers 6 dar.

FIG 4 zeigt das Zusammenwirken eines Optimierers 5 mit einer Zugregelung 10 und einer Voreinstellung 11. Dabei ist ein Optimierer 5 vorgesehen, der in besonders vorteilhafter alternativer Ausgestaltung auch durch einen Optimierer 6 gemäß FIG 3 ersetzt werden kann. Das Steuerungssystem 3 umfaßt die Zugregelung 10 der Walzstraße 1 sowie die Voreinstellung 11 der Walzstraße 1. Die Zugregelung 10 kann als Minimalzugregelung oder als Zugregelung mit Schlingenhebern ausgeführt sein. Eingangsgrößen in die Zugregelung sind u.a. Zuggrenzwerte σTᵢ für den Zug hinter den i-ten Walzgerüsten sowie ein Geschwindigkeits-Grenzwert VT für die Geschwindigkeit des aus der Walzstraße 1 auslaufenden Stahlbandes 2. Ferner ist der Strom Iᵢ für den Antrieb des i-ten Walzgerüstes Eingangsgröße in die Zugregelung 10. Ausgangsgröße ist ein Stromsollwert I$\frac{\text{*}}{\text{i}}$ für den Strom des Antriebs für das i-te Walzgerüst. Im vorliegenden Ausführungsbeispiel ist eine Drehzahlregelung mit in der Zugregelung 10 implementiert. Es kann aber auch vorgesehen werden, daß die Zugregelung 10 Drehzahl- und/oder Momentensollwerte für eine unterlagerte Regelung ausgibt. Bei Ausgestaltung der Zugregelung 10 als Zugregelung mit Schlingenheber ist ferner vorgesehen, daß ein Schlingenheberwinkel αᵢ eines Schlingenhebers hinter einem i-ten Walzgerüst Eingangsgröße in die Zugregelung 10 ist.

Eingangsgrößen in die Voreinstellung 11 sind das Sollprofil PR$\frac{\text{*}}{\text{i}}$ hinter dem i -ten Walzgerüst, die Sollplanheit PL$\frac{\text{*}}{\text{i}}$ hinter dem i-ten Walzgerüst sowie die Reduktionsgrade ϕᵢ an den i Walzgerüsten. Eingangsgrößen in die Voreinstellung 11 sind ferner die Prozeßparameter VG sowie Bandparameter BP und Gerüstparameter GP. Die Bandparameter BP und Größenparameter GP dienen vorteilhafterweise der Adaption von Modellen, die in der Voreinstellung 11 verwendet werden. Die Bandparameter BP umfassen z.B. Istwerte für Profil PR und Planheit PL. Die Gerüstparameter umfassen z.B. Istwerte für Walzkraft WK und Biegekraft BK. Ausgangsgröße der Voreinstellung 11 sind Voreinstellungswerte VO. Die Voreinstellungswerte VO umfassen z.B. Größen wie Biegung von Walzen, Einstellung des Walzspaltes oder Verschiebung von Schiebewalzen. Es kann vorgesehen werden, die Funktionalität der Voreinstellung mit in den Optimierer 5 zu integrieren, wodurch die Ausgangsgrößen eines solchen Optimierers entsprechend Voreinstellungswerte VO sind.
Die Ermittlung der Ausgangsgrößen OA des Optimierers in Abhängigkeit seiner Eingangsgrößen OE erfolgt vorteilhafterweise iterativ. Dazu werden vorteilhafterweise genetische Algorithmen verwendet. FIG 5 zeigt vereinfacht das Vorgehen bei der Optimierung mittels genetischer Algorithmen. Die Optimierung erfolgt derart,
- daß Werte für die zu optimierenden Parameter (d.h. in diesem Fall die Ausgangsgrößen OA des Optimierers) in sogenannten Genen 40 angeordnet sind, denen wiederum Individuen 41 einer sogenannten Population zugeordnet sind,
- daß eine bestimmte Anzahl von Individuen eine sogenannte Initialpopulation 34 bildet,
- daß einige oder alle Werte in den Genen um einen Zufallswert, insbesondere einen Zufallswert aus einer Auswahl normalverteilter Zufallszahlen, verändert und/oder mit den Genen anderer Individuen rekombiniert werden, so daß sich eine veränderte Population 39 und 43 ergibt (Schritt 35 in FIG 5),
- daß zusammengehörige Gene auf sogenannten Chromosomen zusammengefaßt werden, die bei der Rekombination gemeinsam vererbt werden,
- daß die Individuen mit ihren Genen, d.h. den Werten für die entsprechenden Parameter, in einen Bewerter 32 mittels einer Optimierungsfunktion bewertet werden und aufgrund dieser Bewertung eine Auswahl von Individuen für eine neue Population erfolgt, wobei Individuen statistisch bevorzugt werden, die die Optimierungsfunktion besser erfüllen als andere Individuen,
- daß die verbleibenden Individuen 31 nicht weiter berücksichtigt werden,
- daß der Optimierungszyklus mit der neuen Population 41 (d.h. die Population 34 wird in einem Schritt 33 durch die Population 42 ersetzt) solange wiederholt wird, bis eine als optimal erachtete Lösung erreicht ist.

Weitere Einzelheiten zur Implementierung einer Optimierung mittels genetischer Algorithmen können dem Artikel "Optimierung mit evolutionären Algorithmen" von F. Kurzawe und H-P. Schwefel, ATP-Automatisierungstechnische Praxis 39 (1997), 9, Seiten 10 bis 17, sowie den darin zitierten Literaturstellen entnommen werden. Die Ausbildung einer neuen Population 39 im Schritt 35 erfolgt wie ausgeführt derart, daß zugehörige Gene auf sogenannten Chromosomen zusammengefaßt werden, die bei der Kombination gemeinsam vererbt werden. Dies erfolgt derart, daß eine Rekombination und eine Veränderung von Modellparametern (gilt auch für die Individuen 43) nur insofern erfolgt, als daß folgender Zusammenhang gilt:${\text{PR}}_{\text{i}} {\text{= k}}_{\text{i}} {\text{· PR}}_{\text{i-1}} \text{·} \frac{{\text{DI}}_{\text{i}}}{{\text{DI}}_{\text{i-1}}} {\text{+ (1-k}}_{\text{i}} {\text{)Π}}_{\text{i}}$

Dabei wird kᵢ z.B. gemäß dem Artikel "High Accuracy and Rapid-Response-Hot Strip Mill", TECHNO Japan Vol. 20.-No9, Sept. 1987, Seiten 54 - 59 durch mit$\text{Xi =} \frac{\sqrt{{\text{D}}_{\text{i}} {\text{*h}}_{\text{i}}^{\text{1.5}}}}{{\text{B}}^{\text{2}}}$ berechnet.

Außerdem sind
- PRᵢ₋₁: das Profil des Stahlbandes vor dem i-ten Walzgerüst
- PRᵢ: das Profil des Stahlbandes hinter dem i-ten Walzgerüst
- DIᵢ₋₁: die Dicke des Stahlbandes vor dem i-ten Walzgerüst
- DIᵢ: die Dicke des Stahlbandes hinter dem i-ten Walzgerüst
- Πᵢ: das Lastwalzspaltprofil des i-ten Walzgerüstes
- Dᵢ: der Arbeitswalzendurchmesser des i-ten Walzgerüstes
- B: die Breite des Stahlbandes und
- Cᵢ₁, Cᵢ₂: Modellparameter

Der Faktor kᵢ wird also aus analytischen Zusammenhängen bestimmt, in die bestimmte Eigenschaften des Walzgerüstes und des Walzgutes eingehen. In dieser vorteilhaften Ausgestaltung des Optimierers sind Walzstraßeneigenschaften wie etwa der Arbeitswalzendurchmesser Dᵢ des i-ten Walzgerüstes oder das Lastwalzspaltprofil Πᵢ des i-ten Walzgerüstes zusätzliche Eingangsgrößen OE der Optionen. Das Lastwalzspaltprofil Πᵢ wird vorteilhafterweise mittels einer Vorverarbeitung (vgl. z.B. DE 196 42 918) ermittelt.

In vorteilhafter Ausgestaltung ist vorgesehen, das Profil eines Stahlbandes hinter einem Walzgerüst mittels der Gleichung (1), und kᵢ mittels einer auf neuronalen Netzen basierenden Informationsverarbeitung entsprechend der DE-OS 196 42 918 zu bestimmen. Dabei ist es besonders vorteilhaft, die auf neuronalen Netzen basierende Informationsverarbeitung zu adaptieren. Dazu ist in vorteilhafter Ausgestaltung des Optimierers vorgesehen, die Eingangsgrößen OE um Größen zu ergänzen, die für die Adaption der auf neuronalen Netze basierenden Informationsverarbeitung notwendig sind. Diese können z.B. die Bandparameter BP sein. Einzelheiten zur Ausgestaltung und Adaption der Modelle können z.B. der DE 41 31 765, dem Artikel "Networks for Approximation and Learning", Proceedings of the IEEE, Vol. 78, No. 9, September 1990, sowie dem Artikel "Fast Learning in Networks of Locally-Tuned Processing Units", New Computation 1, Seiten 281 bis 294, Massachussetts Institute of Technology, 1989 entnommen werden.

Neben der Auswahl von Profil- und Dickenwerten, die untereinander (z.B. gemäß Gleichung (1)) modellkonsistent sind, wird in besonders vorteilhafter Ausgestaltung des Optimierers außerdem gewährleistet, daß für das Profil keine Werte eingesetzt werden, die die in der EP 0 591 291 oder in dem Artikel "Strip Profile Control with Flexible Edge Backup Rolls", V.B. Ginzburg, Iron and Steel Engineer, July 1987, Seiten 23 bis 34, formulierten Grenzen verletzen.
Bei Veränderung der Parameter auf den Genen zur Erlangung der Populationen 39 und 43 wird im Schnitt 35 z.B. entsprechend sichergestellt, daß gilt:

Ein Individuum, dessen Parameter nach Veränderung und/oder Rekombination die Gleichung (4) nicht erfüllen, werden verworfen und durch ein neues Individuum mit anderen Parametern ersetzt.

Zur Bewertung der Populationen 39 und 43 mittels des Bewerters 32 werden Modelle und Verfahren eingesetzt, wie sie z.B. aus DE 197 38 943, dem Artikel "Recrystallisation and grain growth in hot rolling" von C. M. Sellers und J. A. Whiteman, Material Science, März/April 1979, Seiten 187 bis 193, dem Artikel "Controlling the Mechanical Properties of Hot Roll Strip" von J. Andorfer, D. Auzinger, M. Hirsch, G. Hubmer, R. Pichler, MPT International 5/1997, Seiten 104 bis 110 und "An AI System for the Prediction of Flow Response in Hot Working" von J.J.M. Too, K. Ide, P. Maheral, N. Pussegoda, E.G. Sherwood und T. Gomi, 37^{th} MWSP Conf. Prod., Vol. XXXIII, 1996, Seiten 785 bis 790 offenbart sind. Mittels dieser Modelle werden (das Gefüge und) die Eigenschaften des Stahlband (2)es bei Verwendung der Parameter gemäß der Population 39 und 43 bestimmt. Aus diesen Eigenschaften wird eine Qualität abgeleitet und entsprechend der Qualität den Individuen eine Überlebenswahrscheinlichkeit zugeordnet. In vorteilhafter Ausgestaltung der Erfindung bilden Sollwerte GF* für die Material- bzw. Gefügeeigenschaften des aus der Walzstraße 1 auslaufenden Stahlbandes 2 einen Teil der Eingangsgrößen OE des Optimierers 6. In diesem Fall werden die Eigenschaften nicht in eine Qualität umgerechnet und entsprechend der Qualität den Individuen eine Überlebenswahrscheinlichkeit zugeordnet. Vielmehr werden die zu erwartenden Istwerte für die Material- bzw. Gefügeeigenschaften des aus der Walzstraße 1 auslaufenden Stahlbandes 2 der einzelnen Individuen ermittelt und mit den Sollwerten GF* für die Material- bzw. Gefügeeigenschaften des aus der Walzstraße 1 auslaufenden Stahlbandes 2 verglichen. Aus der Größe der Abweichung zwischen den Istwerten und den Sollwerten GF* für die Material- bzw. Gefügeeigenschaften des aus der Walzstraße 1 auslaufenden Stahlbandes 2 wird den Individuen eine Überlebenswahrscheinlichkeit zugeordnet.

Nach Zuordnung einer Überlebenswahrscheinlichkeit werden die mit ihrer Überlebenswahrscheinlichkeit gewichteten Individuen statistisch selektiert in überlebende Individuen 42 und nicht überlebende Individuen 31. Um eine Ausgangsdicke von weniger als 0,75 mm, insbesondere eine Ausgangsdicke von 0,6 mm, zu erzielen, ist es besonders vorteilhaft, eine gleichzeitige Profil- und Gefügeoptimierung durchzuführen. Oben bezeichnetes Vorgehen mittels genetischer Algorithmen ist dabei nur ein besonders vorteilhaftes Ausführungsbeispiel. Es kommen jedoch auch andere Optimierungsverfahren zur gleichzeitigen Optimierung von Profil und Gefüge in Frage. Unter Gefügeoptimierung ist dabei z.B. vorstehend beschriebenes Verfahren oder ein Verfahren gemäß "An AI System for the Prediction of Flow Response in Hot Working" von J.J.M. Too, K. Ide, P. Maheral, N. Pussegoda, E.G. Sherwood und T. Gomi, 37^{th} MWSP Conf. Prod., Vol. XXXIII, 1996, Seiten 785 bis 790, zu verstehen. Dabei wird z.B. das Gefüge mittels genetischer Algorithmen oder gemäß dem Artikel "An AI System for the Prediction of Flow Response in Hot Working" von J.J.M. Too, K. Ide, P. Maheral, N. Pussegoda, E.G. Sherwood und T. Gomi, 37^{th} MWSP Conf. Prod., Vol. XXXIII, 1996, Seiten 785 bis 790, unter den Nebenbedingungen optimiert, die sich für das Profil gemäß Gleichung (1) und (4) ergeben. Auf diese Weise ist es möglich, beim Warmwalzen, insbesondere oberhalb einer Temperatur von 600°C, eine Ausgangsdicke zu erzielen, die kleiner ist als 0,75 mm, insbesondere eine Ausgangsdicke zu erzielen, die kleiner ist als 0,6 mm. Als flankierende Maßnahme ist es dabei besonders vorteilhaft, die Zugregelung und die Profileinstellung zu verknüpfen, wie dies z.B. in FIG 4 beschrieben ist. D.h., von besonderem Vorteil ist die ergänzende Bestimmung eines Zug-Grenzwertes und/oder eines Geschwindigkeits-Grenzwertes. Dieses Merkmal ist von besonderem Vorteil als flankierende Maßnahme zur gleichzeitigen Optimierung von Gefüge und Profil. Es ermöglicht jedoch auch für sich genommen beim Warmwalzen, d.h. insbesondere oberhalb einer Temperatur von 800°C, eine Auslaufdicke von weniger als 0,75 mm zu erreichen.

Besonders vorteilhaft ist es, weitere Parameter, insbesondere Optimierungskriterien, wie Energieverbrauch oder Walzenabnutzung, mit in die Optimierung mit einzubeziehen. Entsprechend sind die Gene, die diesen Parametern entsprechen, vorzusehen.

Durch die Erfindung, insbesondere durch Warmwalzen auf eine Auslaufdicke zwischen 0,75 und 0,3 mm, ergibt sich ein signifikanter Kostenvorteil gegenüber bekannten Walzstraßen. Besonders signifikant ist der Kostenvorteil bei einem Warmwalzen unterhalb von 0,6 mm. Die Erfindung kommt besonders vorteilhaft zum Tragen in einer Walzstraße mit zumindest vier Walzgerüsten. Auf diese Weise stehen der Optimierung viele Freiheitsgrade zur Verfügung.

Für FIG 1 bis FIG 5 sowie die zugeordnete Beschreibung gelten folgende Bezugszeichen:
DIᵢ₋₁ Dicke des Stahlbandes vor dem i-ten Walzgerüst
DIᵢ Dicke des Stahlbandes hinter dem i -ten Walzgerüst
DI* Solldicke des Stahlbandes bei Auslauf aus dem Walzgerüst
Πᵢ Lastwalzspaltprofil des i-ten Walzgerüstes
Dᵢ Arbeitswalzendurchmesser des i-ten Walzgerüstes
B Breite des Stahlbandes und
Cᵢ₁, Cᵢ₋ Modellparameter
Kᵢ Faktor
BP Bandparameter
GF* Sollwerte
GP Gerüstparameter
ST Stellgrößen
OE Eingangsgrößen des Optimierers
OA Ausgangsgrößen des Optimierers
σTᵢ Zug-Grenzwert für den Zug hinter dem i-ten Walzgerüst
VT Geschwindigkeits-Grenzwert
ϕᵢ Dickenreduktion am i-ten Walzgerüst
MB Parameter
PR Profil
PRᵢ₋₁ Profil des Stahlbandes vor dem i-ten Walzgerüst
PRᵢ Profil des Stahlbandes hinter dem i-ten Walzgerüst
PR* Sollprofil
PR$\frac{\text{*}}{\text{i}}$ Sollprofil hinter dem i-ten Walzgerüst
PL Planheit
PL* Sollplanheit
PL$\frac{\text{*}}{\text{i}}$ Sollplanheit hinter dem i-ten Walzgerüst
VG Prozeßparameter
VO Voreinstellungen
BK Biegekraft
WK Walzkraft
Iᵢ Strom
I$\frac{\text{*}}{\text{i}}$ Stromsollwert
αᵢ Winkel des Schlingenhebers hinter dem i-ten Walzgerüst
- 1: Walzstraße
- 2: Metallband
- 3: Steuerung
- 4: Stichplanberechnung
- 5, 6: Optimierer
- 10: Zugregelung (Minimalzugregelung, Schlingenregelung)
- 11: Voreinstellung
- 31: nicht überlebende Individuen
- 32: Bewerter
- 33: Ersetzen der Population 34 durch die Population 42
- 34: Initialpopulation
- 35: Veränderung und/oder Rekombination mit den Genen anderer Individuen
- 36: nicht rekombiniertes Individuum (Population)
- 37, 38: zur Rekombination vorgesehene Individuen
- 39, 43: Populationen
- 40: Gene
- 41: Individuen
- 42: überlebende Individuen

## Patentansprüche

1. Verfahren zum Warmwalzen eines Stahlbands (2) mittels einer mehrere Walzgerüste aufweisenden Warmwalzstraße (1), bei der vor dem Walzen des Stahlbands (2) eine Voreinstellung der Warmwalzstraße (1) erfolgt und das Stahlband (2) mit einer Auslaufdicke von weniger als 0,75 mm aus dem letzten Walzgerüst ausläuft, **dadurch gekennzeichnet, dass** ein Optimierungsalgorithmus verwendet wird, der Sollwerte für das Profil und/oder die Planheit des Stahlbands (2) beim Auslaufen aus dem letzten Walzgerüst als Eingangsgrößen verwendet und Sollwerte für das Profil und/oder die Planheit nach den einzelnen Walzgerüsten als Ausgangsgrößen ermittelt, anhand denen die Voreinstellung erfolgt.

2. Verfahren nach Anspruch 1, **dadurch gekennzeichnet, dass** der Optimierungsalgorithmus die Dicke des Stahlbands (2) beim Auslaufen aus der Walzstraße (1) als Eingangsgröße berücksichtigt.

3. Verfahren nach Anspruch 1 oder 2, **dadurch gekennzeichnet, dass** der Optimierungsalgorithmus Parameter des Stahlbands (2) wie geometrische Abmessungen, chemische Eigenschaften und Gefügeeigenschaften als Eingangsgrößen berücksichtigt.

4. Verfahren nach einem der vorangehenden Ansprüche, **dadurch gekennzeichnet, dass** der Optimierungsalgorithmus eine Mindestgeschwindigkeit für das Stahlband (2) beim Auslaufen aus dem letzten Walzgerüst der Walzstraße (1) als Ausgangsgröße ermittelt.

5. Verfahren nach einem der vorangehenden Ansprüche, **dadurch gekennzeichnet, dass** der Optimierungsalgorithmus einen Maximalwert für den Zug im Stahlband (2) beim Auslaufen aus dem letzten Gerüst der Walzstraße (1) als Ausgangsgröße ermittelt.

6. Verfahren nach einem der vorangehenden Ansprüche, **dadurch gekennzeichnet, dass** der Optimierungsalgorithmus die Reduktionsgrade für die einzelnen Walzgerüste als Ausgangsgrößen ermittelt.

7. Verfahren nach einem der vorangehenden Ansprüche, **dadurch gekennzeichnet, dass** Profil und Gefüge des Stahlbands (2) gleichzeitig optimiert werden.

8. Verfahren nach Anspruch 7, **dadurch gekennzeichnet, dass** das Gefüge des Stahlbands (2) unter der Nebenbedingung eines vorgegebenen Profils optimiert wird.

9. Verfahren nach einem der vorangehenden Ansprüche, **dadurch gekennzeichnet, dass** der Optimierungsalgorithmus einen genetischen Algorithmus verwendet.

10. Verfahren nach Anspruch 9, **dadurch gekennzeichnet, dass** der Optimierungsalgorithmus die folgenden Schritte umfasst:
a) Werte für die zu optimierenden Ausgangsgrößen werden Genen zugeordnet, denen Individuen einer Population zugeordnet werden,
b) eine Anzahl von Individuen wird zu einer Initialpopulation zusammengefasst,
c) zumindest einige Werte der Gene werden um einen Zufallswert verändert und/oder mit den Genen anderer Individuen rekombiniert,
d) zusammengehörige Gene werden auf Chromosomen zusammengefasst, die bei der Rekombination gemeinsam vererbt werden,
e) Individuen mit ihren Genen werden mittels einer Optimierungsfunktion bewertet und aufgrund dieser Bewertung erfolgt eine Auswahl von Individuen für eine neue Population, wobei Individuen bevorzugt werden, die die Optimierungsfunktion besser erfüllen als andere Individuen,
f) die verbleibenden Individuen werden nicht weiter berücksichtigt,
g) der Optimierungszyklus wird iterativ mit der neuen Population als Initialpopulation wiederholt, bis eine als optimal bewertete Lösung erreicht ist.

11. Verfahren nach einem der vorhergehenden Ansprüche, **dadurch gekennzeichnet,dass** als Optimierungskriterien der Energieverbrauch oder die Walzenabnutzung verwendet werden.

12. Verfahren nach einem der vorhergehenden Ansprüche, **dadurch gekennzeichnet, dass** das Stahlband (2) mit einer Temperatur, die größer ist als 600 °C, aus dem Walzgerüst ausläuft.

13. Verfahren nach Anspruch 12, **dadurch gekennzeichnet, dass** das Stahlband (2) mit einer Temperatur, die größer ist als 1000 °C, aus dem Walzgerüst ausläuft.

14. Warmwalzstraße (1) zum Warmwalzen eines dünnen Stahlbands (2) mit mehreren Walzgerüsten zur Durchführung eines Verfahrens nach einem der Ansprüche 1 bis 13, **dadurch gekennzeichnet, dass** der Warmwalzstraße (1) ein Mittel zur Abarbeitung eines Optimierungsalgorithmus' zugeordnet ist, dessen Ausgangsgrößen einem mit der Warmwalzstraße (1) verbundenen Steuerungssystem (3) als Stellgrößen zur Voreinstellung (11) der Walzgerüste zuführbar sind.

15. Warmwalzstraße (1) nach Anspruch 14, **dadurch gekennzeichnet, dass** ihr eine mittels des Optimierungsalgorithmus' koordinierte Zugregelung (10) zugeordnet ist.

## Claims

1. Method for hot rolling a steel strip (2) by means of a hot rolling train (1) that has a plurality of rolling stands and in which the hot rolling train (1) is preadjusted prior to the rolling of the steel strip (2) and the steel strip (2) runs out of the last rolling stand with a run-out thickness of less than 0.75 mm, **characterized in that** an optimization algorithm is used that uses required values for the profile and/or the flatness of the steel strip (2) on running out of the last rolling stand as input variables and required values for the profile and/or the flatness downstream of the individual rolling stands as output variables, on the basis of which the preadjustment takes place.

2. Method according to Claim 1, **characterized in that** the optimization algorithm takes into account the thickness of the steel strip (2) on running out of the rolling train (1) as input variable.

3. Method according to Claim 1 or 2, **characterized in that** the optimization algorithm takes into account parameters of the steel strip (2), such as geometrical dimensions, chemical properties and structural properties, as input variables.

4. Method according to any of the preceding claims, **characterized in that** the optimization algorithm determines a minimum velocity for the steel strip (2) on running out of the last rolling stand of the rolling train (1) as output variable.

5. Method according to any of the preceding claims, **characterized in that** the optimization algorithm determines a maximum value for the tension in the steel strip (2) on running out of the last stand in the rolling train (1) as output variable.

6. Method according to any of the preceding claims, **characterized in that** the optimization algorithm determines the reduction ratio for the individual rolling stands as output variables.

7. Method according to any of the preceding claims, **characterized in that** the profile and microstructure of the steel strip (2) are optimized simultaneously.

8. Method according to Claim 7, **characterized in that** the microstructure of the steel strip (2) is optimized with the constraint of a specified profile.

9. Method according to any of the preceding claims, **characterized in that** the optimization algorithm uses a genetic algorithm.

10. Method according to Claim 9, **characterized in that** the optimization algorithm comprises the following steps:
a) values for the output variables to be optimized are assigned to genes to which individuals of a population are assigned,
b) a number of individuals is combined to form an initial population,
c) at least some values of the genes are altered by a random value and/or recombined with the genes of other individuals,
d) associated genes are combined on chromosomes that are passed on jointly during the recombination,
e) individuals with their genes are assessed by means of an optimization function and individuals are selected on the basis of this assessment for a new population, individuals being preferred that fulfil the optimization function better than other individuals,
f) the remaining individuals are not taken into account further,
g) the optimization cycle is repeated iteratively with the new population as initial population until an optimally assessed solution is achieved.

11. Method according to any of the preceding claims, **characterized in that** the energy consumption or the roll wear is used as optimization criterion.

12. Method according to any of the preceding claims, **characterized in that** the steel strip (2) runs out of the roll stand at a temperature that is greater than 600°C.

13. Method according to Claim 12, **characterized in that** the steel strip (2) runs out of the rolling stand at a temperature that is greater than 1000°C.

14. Hot-rolling train (1) for hot rolling a thin steel strip (2) having a plurality of rolling stands for performing a method according to any of Claims 1 to 13, **characterized in that** there is assigned to the hot-rolling train (1) a means for running an optimization algorithm whose output variables can be fed to a control system (3), connected to the hot-rolling train (1), as manipulated variables for the preadjustment (11) of the rolling stands.

15. Hot-rolling train (1) according to Claim 14, **characterized in that** a tension regulator (10) coordinated by means of the optimization algorithm is assigned to it.

## Revendications

1. Procédé de laminage à chaud d'une bande (2) d'acier, au moyen d'un train (1) de laminoir comprenant plusieurs cages de laminoir, dans lequel on effectue avant le laminage de la bande (2) d'acier un préréglage du train (1) de laminoir à chaud et la bande (2) d'acier sort de la dernière cage de laminoir en ayant une épaisseur inférieure à 0,75 mm, **caractérisé en ce que** l'on utilise un algorithme d'optimisation, on utilise la valeur de consigne pour le profil et/ou la planéité de la bande (2) d'acier à la sortie de la dernière cage de laminoir comme grandeur d'entrée et on détermine des valeurs de consigne pour le profil et/ou pour la planéité après les diverses cages de laminoir en tant que grandeurs de sortie au moyen desquelles on effectue le préréglage.

2. Procédé suivant la revendication 1, **caractérisé en ce que** l'algorithme d'optimisation prend en compte l'épaisseur de la bande (2) d'acier à la sortie du train (1) de laminoir comme grandeur d'entrée.

3. Procédé suivant la revendication 1 ou 2, **caractérisé en ce que** l'algorithme d'optimisation prend en compte des paramètres de la bande (2) d'acier comme des dimensions géométriques, des propriétés chimiques et des propriétés de structure comme grandeurs d'entrée.

4. Procédé suivant l'une des revendications précédentes, **caractérisé en ce que** l'algorithme d'optimisation détermine une vitesse minimum de la bande (2) d'acier à la sortie de la dernière cage de laminoir du train (1) de laminoir comme grandeur d'entrée.

5. Procédé suivant l'une des revendications précédentes, **caractérisé en ce que** l'algorithme d'optimisation détermine une valeur maximum de la traction de la bande (2) d'acier à la sortie de la dernière cage du train (1) de laminoir comme grandeur d'entrée.

6. Procédé suivant l'une des revendications précédentes, **caractérisé en ce que** l'algorithme d'optimisation détermine les degrés de réduction pour les diverses cages de laminoir comme grandeurs d'entrée.

7. Procédé suivant l'une des revendications précédentes, **caractérisé en ce que** l'on optimise simultanément le profil et la structure de la bande (2) d'acier.

8. Procédé suivant la revendication 7, **caractérisé en ce que** l'on optimise la structure de la bande (2) d'acier avec la condition secondaire d'un profil donné à l'avance.

9. Procédé suivant l'une des revendications précédentes, **caractérisé en ce que** l'algorithme d'optimisation utilise un algorithme génétique.

10. Procédé suivant la revendication 9, **caractérisé en ce que** l'algorithme d'optimisation comprend les stades suivants :
a) on associe des valeurs pour les grandeurs de sortie à optimiser à des gènes auxquels sont associés des individus d'une population,
b) on rassemble un certain nombre d'individus en une population initiale,
c) on modifie d'une valeur aléatoire au moins certains valeurs des gènes et/ou on les recombine aux gènes d'autres individus,
d) on rassemble des gènes allant ensemble en des chromosomes qui sont transmis en commun lors de la recombinaison,
e) on évalue des individus par leurs gènes au moyen d'une fonction d'optimisation et on effectue sur la base de cette optimisation un choix d'individus pour une population nouvelle en préférant des individus qui satisfont mieux la fonction d'optimisation que d'autres individus,
f) on ne tient pas compte davantage des individus restants,
g) on répète itérativement le cycle d'optimisation avec la nouvelle population servant de population initiale jusqu'à obtenir une solution évaluée comme optimum.

11. Procédé suivant l'une des revendications précédentes, **caractérisé en ce que** l'on utilise comme critère d'optimisation la consommation d'énergie ou l'usure des cylindres.

12. Procédé suivant l'une des revendications précédentes, **caractérisé en ce que** la bande (2) d'acier sort de la cage de laminoir à une température qui est supérieure à 600°C.

13. Procédé suivant la revendication 12, **caractérisé en ce que** la bande (2) d'acier sort de la cage de laminoir à une température qui est supérieure à 1000°C.

14. Train (1) de laminoir à chaud pour le laminage à chaud d'une mince bande (2) d'acier, comprenant plusieurs cages de laminoir pour la mise en oeuvre d'un procédé suivant l'une des revendication 1 à 13, **caractérisé en ce qu'**au train (1) de laminoir à chaud est associé un moyen d'exécution d'un algorithme d'optimisation dont les grandeurs de sortie peuvent être envoyées à un système (13) de commande relié au train (1) de laminoir à chaud en tant que grandeurs de réglage pour le préréglage (11) des cages de laminoir.

15. Train (1) de laminoir à chaud suivant la revendication 14, **caractérisé en ce qu'**il lui est associé une régulation (10) de traction coordonnée au moyen d'un algorithme d'optimisation.
